# EUROPÄISCHE PATENTSCHRIFT

(11) **EP 2 137 414 B1**
(45) Veröffentlichungstag und Bekanntmachung des Hinweises auf die Patenterteilung: **21.11.2018**
(21) Anmeldenummer: 08748923.3
(22) Anmeldetag: 15.04.2008
(51) Int. Cl.: F04D 27/02, F04D 29/16, F04D 29/28, F04D 29/70, F04D 31/00

(54) **FILTERVORRICHTUNG**
FILTER DEVICE
DISPOSITIF DE FILTRE

(30) Priorität: 24.04.2007 DE 102007019264
(43) Veröffentlichungstag der Anmeldung: 30.12.2009
(73) Patentinhaber: MAN Diesel & Turbo SE, 86153 Augsburg (DE)
(72) Erfinder: KLEYNHANS, George, CH-8005 Zürich (CH); ORTMANN, Peter, CH-8005 Zürich (CH); SUTER, Roger, 8005 Zürich (CH)
(86) Internationale Anmeldenummer: PCT/EP2008/002992
(87) Internationale Veröffentlichungsnummer: WO 2008/128681

(56) Entgegenhaltungen:
- EP-A- 0 795 689
- DE-B- 1 026 916
- GB-A- 2 307 276
- US-A1- 2006 045 764

## Beschreibung

Die vorliegende Erfindung betrifft eine Abscheidvorrichtung für ein Fluid in Turboradial-oder Turbodiagonalverdichtem. Insbesondere betrifft die vorliegende Erfindung einen Radialverdichter mit einer Abscheidvorrichtung, um einen Teilstrom des Prozessgases von Partikeln und Tröpfchen zu reinigen und um diesen als Reingas einer weiteren Verwendung zuzuführen.
Es ist bekannt, bsp. aus der EP 0 795 689 A1 oder US2006/0045764 A1, Prozessgas über ein Verdichterrad von einem Eintrittskanal zu einem Austrittskanal zu fördern, wobei im Bereich des Austrittskanals Teilbereiche des vom Verdichterrad zu fördernden Prozessgases über Öffnungen in einen radseitigen Entnahmekanal geleitet werden und dieses dadurch einem Sammelraum zugeführt wird. Aus der US2006/0045764 A1 ist weiterhin noch ein Rückführkanal bekannt, dieser verbindet das mittels des Entnahmekanals abgeschöpfte Prozessgas wieder mit der Haupt-Prozessgasströmung des Verdichterlaufrades.
Aus dem gemeinhin bekannten Stand der Technik ist auch das Gewinnen von Reingas aus einem verdichteten Prozessgas bekannt. Das Prozessgas weist, insbesondere wenn es sich um Gase im Bereich der Öl- und Gasindustrie handelt, Verunreinigungen in Form von Partikeln und Flüssigkeiten auf, so dass eine direkte weitere Verwendung nicht möglich ist und diese Verunreinigungen dann über entsprechende, wartungsintensive Filter aus dem Prozessgas entnommen werden, bevor das so aufbereitete Prozessgas dem weiteren Verwendungszweck (bsp. als Sperrgas für Trockengasdichtungen oder als Kühlgas) zugeführt wird. Die direkte Zuführung des abgeschöpften Prozessgases zu einem weiteren Verwendungszweck ist allerdings weder in der EP 0 795 689 A1 noch in der US2006/0045764 A1 offenbart und vor diesem Hintergrund begründet sich die Zielsetzung der vorliegenden Erfindung.

Aufgabe der vorliegenden Erfindung ist demnach das Bereitstellen eines verbesserten Systems zur Gewinnung von Reingas. Die Aufgabe wird durch den in Anspruch 1 dargestellten Turboverdichter gelöst. Die vorteilhaften Ausgestaltungen der Erfindung sind Gegenstand der abhängigen Ansprüche.

Der erfindungsgemäße Turboverdichter, der insbesondere in Form eines Radialturboverdichters ausgebildet ist, weist mindestens eine Welle auf, an der mindestens ein Verdichterrad befestigt ist. Das angetriebene Verdichterrad fördert ein Fluid, wie z.B. Erdgas oder Rohgas, das mit Partikeln und/oder Flüssigkeiten verunreinigt ist, von einem Eintrittskanal zu einem Austrittskanal. Durch das Verdichterrad wird das Fluid in radialer Richtung beschleunigt. Die im Fluid enthaltenen Partikel werden derart beschleunigt, dass sie im Austrittsquerschnitt des Laufrades entlang des hinteren Gehäusebereichs, d.h. in Richtung Nabenscheibe gefördert werden. Daher wird Gas mit reduzierter Partikel-/Flüssigkeitsbeladung in den Radseitenraum strömen. Im vorderen Gehäusebereich, d.h. im Bereich der Deckscheibe ist ein Radseitenraum ausgebildet. Als Radseitenräume von Verdichtern werden die Spalträume zwischen Verdichterrad und Gehäuse bezeichnet. Aus dem Radseitenraum im Bereich der Deckscheibe ist ein Entnahmekanal in dem vorderen Gehäusebereich vorgesehen, der dazu dient, das gereinigte Fluid zu entnehmen.

Auf Basis der Erfindung kann somit eine wartungsfreie Filtervorrichtung zum Gewinnen von Reingas verwirklicht werden. Auch kann die Erfindung als Vorreinigungsstufe Anwendung finden, um die Serviceintervalle von konventionellen Filtervorrichtungen zu verlängern,

Die vorliegende Erfindung wird nachstehend anhand von Zeichnungen näher erläutert. Es zeigt:
Fig. 1 eine konzeptionelle Querschnittsansicht eines Verdichters;
Fig. 2 eine Prinzipskizze einer erfindungsgemäßen Verdichterstufe;
Fig. 3 eine Prinzipskizze einer weiteren Ausführungsform der Erfindung im Querschnitt.

Figur 1 zeigt den prinzipiellen Aufbau eines Radialverdichters mit zwei über einen Elektromotor 2 angetriebenen Verdichterstufen für den Einsatz an Pipelines, Die Welle 6 des Verdichters wird durch Magnetlager 17 gelagert. Der Bereich vor dem Verdichterrad wird hier als vorderer Gehäusebereich 5 bezeichnet. Der Bereich hinter dem Verdichterrad, d.h. hinter der Nabenscheibe des Verdichterrades 1 wird als hinterer Gehäusebereich mit 9 bezeichnet. Die senkrechten gestrichelten Linien bilden jeweils die Grenze zwischen vorderem und hinterem Gehäusebereich 5 bzw. 9. Der dargestellte Verdichter weist eine Anzahl von Radialrädern auf, Abhängig vom erforderlichen Druck des Reingases kann die erfindungsgemäße Filtervorrichtung in der entsprechenden Stufe, d.h. an dem entsprechenden Verdichterrad eingebaut werden.

Figur 2 zeigt eine Ausführungsform der Erfindung. Das Verdichterrad 1 ist auf einer Welle 6 (nicht dargestellt) angeordnet, die durch einen Arbeitsmaschine, bspw. einem Elektromotor oder einer Gasturbine angetrieben wird. Die hier dargestellte Stufe kann in beliebiger Position im Verdichter angeordnet sein. Das Verdichterrad 1 ist von einem Innengehäuse 7. 9 umgeben, das zumindest einen Eintrittskanal 10 zum Verdichterrad hin und einen Austrittskanal 11 ausbildet, wobei der Austrittskanal 11 im Wesentlichen senkrecht auf der Rotationsachse des Verdichterrades 1 bzw. dem Eintrittskanal steht. In Figur 2 weist der vordere Teil des Innengehäuses 5 unter anderem einen Ring 3 auf, der dazu dient mit einem weiteren Gehäuseteil den Entnahmekanal 18 auszubilden. Mit Bezugszeichen 20 wird die Deckscheibe des Verdichterrads 1 bezeichnet.

Durch die Pfeile zwischen Eintritts- und Austrittskanal 10, 11 werden insbesondere die Bewegungsrichtungen der schweren Partikel im Prozessgas dargestellt. Durch die Rotation des Verdichterrads 1 und die resultierende Umlenkung des Prozessgases in radiale Richtung, werden insbesondere die schweren Partikel in Richtung der Nabenscheibe 9 abgelenkt. Die Partikel können der ursprünglichen Gasströmung nicht folgen. Das in den Radseitenraum 12 einströmende Prozessgas weist kaum Verunreinigungen auf. Das zu entnehmende Gas gelangt in der der ersten Ausführungsform über den Radseitenraum 12 in einen Entnahmekanal 18, dann in einen Sammelraum 14 und von dort aus zur weiteren Verwendung, z.B. zu einem zu kühlenden Bauteil. Der Bereich zwischen Entnahmekanal 18 bzw. Sammelraum 14 und Radseitenraum 12 bzw. Rückführkanal 13 ist so ausgebildet, dass Partikel aufgrund der Druckverhältnisse in den jeweiligen Kanälen eher zurück in den Eintrittskanal 10 gefördert werden als in den Entnahmekanal 18 und sodann in den Sammelraum 14.
Figur 3 zeigt eine weitere Ausführungsform der Erfindung. Gemäß dieser Ausführungsform gelangt das entnommene Fluid vom Radseitenraum 12 in einen konusförmigen Abscheideraum 19a des Fliehkraftabscheiders 19. Durch einen tangential- oder spiralförmigen Einlaufkanal 15 wird das abgeschiedene Prozessgas in eine Wirbelströmung (gestrichelte Pfeile) versetzt. Insbesondere die schwereren Partikel gleiten so in der Nähe der Außenwand des Abscheidraums 14 hinab in Richtung Eintrittskanal 10. Über ein Tauchrohr 16 und dementsprechendem Unterdruck im Tauchrohr 16 wird aus der Mitte des Abscheidraums 14 das weitgehend partikelfreie Gas entnommen,

Darüber hinaus sei darauf hingewiesen, dass alle beschriebenen Kanäle jeweils auch als Diffusor oder Düse ausgebildet werden können. Beispielsweise kann der Sammelraum 14 und/oder der Entnahmekanal 18 als Diffusor ausgebildet sein, der darüber hinaus mit einem Profil an der Innenwandung versehen sein kann.

Vorstehend wurde jeweils nur eine Verdichterstufe beschrieben, selbstverständlich kann es sich erfindungsgemäß auch um einen mehrstufigen Radialverdichter handein, wobei die beschriebene Filtervorrichtung an nur einer Verdichterstufe oder mehreren Verdichterstufen vorgesehen sein kann. Darüber hinaus kann das abgezweigte Gas einer Trockeneinrichtung zugeführt werden, die sich sowohl im Fliehkraftabscheider als auch in den Kanälen hin zum zu kühlenden bzw. zu sperrenden Bauteil befinden kann.

### Bezugszeichenliste

- 1: Verdichterlaufrad
- 2: Arbeitsmaschine
- 3: Ring
- 4: Laufradkanal
- 5: vorderer Innengehäusebereich
- 6: Welle
- 7: Gehäuse
- 8: Nabenscheibe des Verdichterlaufrads
- 9: hinterer Innengehäusebereich
- 10: Eintrittskanal
- 11: Austrittskanal
- 12: Radseitenraum
- 13: Rückführkanal
- 14: Sammelraum
- 15: Einlaufkanal
- 16: Tauchrohr
- 17: Magnetlager
- 18: Entnahmekanal
- 19: Fliehkraftabscheider
- 19a..: Abscheideraum
- 20: Deckscheibe des Laufrades

## Patentansprüche

1. Turboradial- oder Turbodiagonalverdichter zur Gewinnung von Reingas aus einem Teilstrom des Prozessgases mit mindestens einem an einer Welle (6) befestigten Verdichterrad (1), wobei die Welle (6) in einem Gehäuse gelagert ist, das hinter der Nabenscheibe (8) des Verdichterrades (1) einen hinteren Innengehäusebereich (9) sowie vor der Nabenscheibe (8) des Verdichterrades (1) einen vorderen Innengehäusebereich (5) aufweist, wobei zwischen Verdichterrad und Gehäuse ein Radseitenraum (12) ausgebildet ist, und wobei das angetriebene Verdichterrad (1) ein Fluid von einem Eintrittskanal (10) zu einem Austrittskanal (11) fördert, und dass vom Radseitenraum (12) ein Entnahmekanal (18) zur Entnahme von Fluid im vorderen Innengehäusebereich (5) ausgebildet ist und der Radseitenraum (12) mit einem Rückführkanal (13) in Fließverbindung steht, der in den Eintrittskanal (10) mündet, **dadurch gekennzeichnet, dass** der Entnahmekanal (18) über entsprechende Kanäle, Räume und/oder Rohre in Fließverbindung mit einem Reingasverbraucher steht.

2. Turboverdichter nach Anspruch 1, **dadurch gekennzeichnet, dass** im vorderen Innengehäusebereich (5) ferner ein Sammelraum (14) zum Sammeln eines partikelfreien Fluids ausgebildet ist, der mit dem Radseitenraum (12) in Fließverbindung steht.

3. Turboverdichter nach Anspruch 2, **dadurch gekennzeichnet, dass** der Sammelraum (14) und/oder der Entnahmekanal (18) zwischen Sammelraum (14) und dem Radseitenraum (12) als Diffusor ausgebildet ist.

4. Turboverdichter nach Anspruch 3, **dadurch gekennzeichnet, dass** der Diffusor mit einer Beschaufelung versehen ist.

5. Turboverdichter nach einem der vorherigen Ansprüche, **dadurch gekennzeichnet, dass** der Entnahmekanal (18) in mindestens einen vorzugsweise im vorderen Innengehäusebereich (5) ausgebildeten Fliehkraftabscheider (19) mündet.

6. Turboverdichter nach Anspruch 5, **dadurch gekennzeichnet, dass** ein Einlaufkanal (15) des Fliehkraftabscheiders (19) tangential oder spiralförmig ausgebildet ist.

7. Turboverdichter nach Anspruch 6, **dadurch gekennzeichnet, dass** der Abscheideraum (19a) des Fliehkraftabscheiders (19) konusförmig ausgebildet ist und ein Tauchrohr (16) in den Abscheideraum (19a) ragt.

## Claims

1. A radial or diagonal turbo compressor for extracting pure gas from a part flow of the process gas having at least one compressor wheel (1) attached to a shaft (6), wherein the shaft (6) is mounted in a housing which, behind the hub disc (8) of the compressor wheel (1), comprises a rear inner housing region (9) and a front inner housing region (5) arranged in front of the hub disc (8) of the compressor wheel (1), wherein between compressor wheel and housing a wheel side chamber (12) is formed, and wherein the driven compressor wheel (1) delivers a fluid from an inlet passage (10) to an outlet passage (11), and that from the wheel side chamber (12), a withdrawing passage (18) for withdrawing fluid is formed in the front inner housing region (5) and the wheel side chamber (12) is in flow connection with a return passage (13), which opens into the inlet passage (10), **characterized in that** the withdrawing passage (18) is in flow connection with a pure gas consumer via suitable passages, chambers and/or pipes.

2. The turbocompressor according to Claim 1, **characterized in that** in the front interior housing region (5) a collecting chamber (14) for collecting a particle-free fluid is additionally formed, which is in flow connection with the wheel side chamber (12).

3. The turbocompressor according to Claim 2, **characterized in that** the collecting chamber (14) and/or the withdrawing passage (18) are/is formed as diffuser between collecting chamber (14) and the wheel side chamber (12).

4. The turbocompressor according to Claim 3, **characterized in that** the diffuser is provided with a blading.

5. The turbocompressor according to any one of the preceding claims, **characterized in that** the withdrawing passage (18) opens into at least one centrifugal separator (19) that is formed in the front interior housing region (5).

6. The turbocompressor according to Claim 5, **characterized in that** an inlet passage (15) of the centrifugal separator (19) is formed tangentially or spirally.

7. The turbocompressor according to Claim 6, **characterized in that** the separating chamber (19a) of the centrifugal separator (19) is formed conically and an immersion tube (16) projects into the separating chamber (19a).

## Revendications

1. Turbocompresseur radial ou diagonal pour l'obtention de gaz purifié à partir d'un flux partiel du gaz de traitement avec au moins une roue de compresseur (1) fixée à un arbre (6), dans lequel l'arbre (6) est logé dans un carter qui présente, derrière le disque de moyeu (8) de la roue de compresseur (1), une zone intérieure de carter arrière (9) ainsi que devant le disque de moyeu (8) de la roue de compresseur (1), une zone intérieure de carter avant (5), dans lequel un espace latéral de roue (12) est formé entre la roue de compresseur et le carter, et dans lequel la roue de compresseur (1) entraînée fait circuler un fluide d'un canal d'entrée (10) vers un canal de sortie (11) et que depuis l'espace latéral de roue (12), un canal de prélèvement (18) pour le prélèvement de fluide est formé dans la zone intérieure de carter avant (5) et que l'espace latéral de roue (12) est en communication fluidique avec un canal de remise en circulation (13), lequel débouche dans le canal d'entrée (10), **caractérisé en ce que** le canal de prélèvement (18) est en communication fluidique via des canaux, espaces et/ou tuyaux correspondants, avec un consommateur de gaz purifié.

2. Turbocompresseur selon la revendication 1, caractérisé que, dans la zone intérieure de carter avant (5) est en outre formé un espace de collecte (14) pour collecter un fluide sans particules, lequel est en communication fluidique avec l'espace latéral de roue (12) .

3. Turbocompresseur selon la revendication 2, **caractérisé en ce que** l'espace de collecte (14) et/ou le canal de prélèvement (18) est réalisé en tant que diffuseur entre l'espace de collecte (14) et l'espace latéral de roue (12).

4. Turbocompresseur selon la revendication 3, **caractérisé en ce que** le diffuseur est doté d'un aubage.

5. Turbocompresseur selon l'une des revendications précédentes, **caractérisé en ce que** le canal de prélèvement (18) débouche dans au moins un séparateur centrifuge (19) de préférence formé dans la zone intérieure de carter avant (5).

6. Turbocompresseur selon la revendication 5, **caractérisé en ce qu'**un canal adducteur (15) du séparateur centrifuge (19) est réalisé de manière tangentielle ou en forme de spirale.

7. Turbocompresseur selon la revendication 6, **caractérisé en ce que** l'espace de séparation (19a) du séparateur centrifuge (19) est réalisé en forme de cône et qu'un tube plongeur (16) dépasse dans l'espace de séparation (19a) .
